# EUROPÄISCHE PATENTSCHRIFT

(11) **EP 1 017 859 B1**
(45) Veröffentlichungstag und Bekanntmachung des Hinweises auf die Patenterteilung: **08.05.2002**
(21) Anmeldenummer: 98951258.7
(22) Anmeldetag: 26.08.1998
(51) Int. Cl.: C21B 13/14, F27D 3/08

(54) **VERFAHREN ZUR ERZEUGUNG VON EISENSCHWAMM**
PROCESS FOR PRODUCING SPONGE IRON
PROCEDE DE PRODUCTION DE FER SPONGIEUX

(30) Priorität: 02.09.1997 DE 19739443
(43) Veröffentlichungstag der Anmeldung: 12.07.2000
(73) Patentinhaber: Deutsche Voest-Alpine Industrieanlagenbau GmbH, 40219 Düsseldorf (DE); VOEST-ALPINE INDUSTRIEANLAGENBAU GESELLSCHAFT m.b.H., 4031 Linz (AT)
(72) Erfinder: HECKMANN, Hado, D-40239 Düsseldorf (DE); SCHLEICH, Georg, D-40477 Düsseldorf (DE); GÜNTHER, Wolfgang, D-41464 Neuss (DE); WIEDER, Kurt, A-4311 Schwertbert (AT); STASTNY, Wilhelm, A-4211 Alberndorf (AT)
(74) Vertreter: Pfenning, Meinig & Partner
(86) Internationale Anmeldenummer: DE9802581
(87) Internationale Veröffentlichungsnummer: WO9911825

(56) Entgegenhaltungen:
- EP-A- 0 166 679
- AT-B- 387 037
- DE-A- 2 312 538
- DATABASE WPI Section Ch, Week 8527 Derwent Publications Ltd., London, GB; Class J09, AN 85-163678 XP002090847 & SU 1 129 239 A (AS KAZA CHEM METAL) , 15. Dezember 1984

## Beschreibung

Die Erfindung betrifft ein Verfahren nach dem Oberbegriff des Anspruchs 1.

Bei der Reduktion von stückigen Eisenoxiden in einem Reduktionsschacht wird der erzeugte Eisenschwamm im unteren Teil des Reduktionsschachtes aus diesem ausgetragen. Eine in der EP 0 085 290 A1 beschriebene Möglichkeit dieses Austragens besteht darin, daß der Eisenschwamm mittels radial wirkende Austragorgane, insbesondere Förderschnecken, seitlich aus dem Reduktionsschachtofen abgeführt wird. Durch die radiale Anordnung der Förderschnecken bestehen zwischen diesen seitliche Zwischenräume (tote Flächen), die sich zur Innenwand des Reduktionsschachtes hin erweitern. Auf diesen Zwischenraumflächen bauen sich unbewegte Zonen des durch den Schacht nach unten bewegten Möllers, sogenannte "tote Männer" auf. Weiterhin ist es problematisch, die Austragorgane aus Festigkeitsgründen hinsichtlich ihres Durchmessers und ihrer Länge beliebig groß zu machen, so daß normalerweise auch in der Mitte des Reduktionsschachtes zwischen den inneren Enden der Austragorgane (Schneckenköpfen) eine tote Fläche besteht, auf der sich ebenfalls ein "toter Mann" (zentraler "toter Mann") aufbaut. Die Höhe dieser "toten Männer" ist abhängig von der Größe der jeweiligen Zwischenraumfläche und dem Schüttwinkel der Möllerschüttung. Insbesondere bei höheren Verstaubungen aufgrund des Staubgehaltes des Reduktionsgases ist dieser Schüttwinkel sehr steil und die innere Reibung sehr hoch. Dabei können sich die über den Zwischenraumflächen der Förderschnecken gebildeten "toten Männer" und der zentrale "tote Mann" gegenseitig abstützen. Die "toten Männer" haben einen potentiell schädlichen Einfluß auf die Gleichmäßigkeit der Durchgasung des Möllers sowie der Möllerbewegung im Schacht und damit auf die Gleichmäßigkeit der Reduktion der Eisenoxide.

Die EP 0 166 679 A1 offenbart eine Anordnung aus einem Einschmelzvergaser und einem Direktreduktionsschachtofen mit einer Schüttung aus stückigem Eisenoxid, bei der der Schachtofen einen Boden zum Abstützen der Schüttsäule, Austragöffnungen im Boden zum Austrag der Eisenschwammpartikel sowie zumindest einen Einlaß für das vom Vergaser gelieferte Reduktionsgas in den unteren Abschnitt der Schüttsäule aufweist. Da das Reduktionsgas sehr staubbeladen ist, besteht die Gefahr einer Verstopfung der freien Zwischenräume in der Schüttsäule mit der Folge einer entsprechenden Erhöhung des Durchgangswiderstandes für das Reduktionsgas. Um zu ermöglichen, daß auch ein mit einem größeren Staubanteil beladenes Gas aus dem Vergaser dem Reduktionsschachtofen direkt zugeführt werden kann, ohne daß es zu einem Zusetzen der Zwischenräume der Schüttsäule und als Folge hiervon zu einer ungleichmäßigen Gasverteilung im Schachtofen und damit zu Betriebsstörungen kommt, sind radial angeordnete Förderschnecken vorgesehen zur ständigen gegenseitigen hin- und hergehenden Bewegung der Partikel der Schüttung im an den Einlaß für das Reduktionsgas angrenzenden, vom Reduktionsgas durchströmten Bereich, und weiterhin ist an den entgegengesetzten Enden der Förderschnecken im Boden jeweils mindestens eine Austragöffnung für die Eisenschwammpartikel angeordnet. Der Antrieb der Förderschnecken kann derart erfolgen, daß entweder die einzelnen Schnecken aufeinanderfolgend in beiden Richtungen gedreht werden oder eine Kombination von ständig nach außen und ständig nach innen fördernden Schnecken vorgesehen ist.

Beide Austragöffnungen sind bei dieser Anordnung gegenüber der Schüttsäule abgeschirmt; die äußere durch eine Ringschürze und die innere durch einen Kegel. Der Kegel endet kurz oberhalb der Förderschnecken oder er enthält Durchtrittsöffnungen, in die die inneren Enden der radial angeordneten Schnecken greifen. Hierdurch wird sichergestellt, daß der Eisenschwamm nicht direkt, d.h. ohne zusätzliche Förderorgane zu den Austragöffnungen gelangt, sondern nur mittels der Förderschnecken zu diesen transportiert werden kann. Dies ist erforderlich, um die hin- und hergehende Bewegung des Eisenschwamms zu erzeugen.

Da sich die Möllerschüttung auch auf dem die mittlere Austragöffnung abschirmenden Kegel abstützt, ist auch hier das Auftreten "toter Männer" wahrscheinlich.

Ausgehend von der EP 0 166 679 A1 ist es daher die Aufgabe der vorliegenden Erfindung, ein Verfahren zur Erzeugung von Eisenschwamm aus stückigen Eisenoxiden in einem Reduktionsschacht unter Verwendung eines heißen staubhaltigen Reduktionsgases, das in einem Gaserzeuger durch partielle Oxidation von festen Kohlenstoffträgern erzeugt und über seitliche Reduktionsgaseinlässe am unteren Ende der Reduktionszone in den Reduktionsschacht eingeleitet wird, bei der die stückigen Eisenoxide im oberen Bereich des Reduktionsschachtes eingegeben und als Eisenschwamm an dessen unterem Ende durch Austragorgane radial ausgetragen werden, und bei der im mittleren Bereich des Reduktionsschachtes unterhalb der zwischen den inneren Enden der Austragorgane gebildeten Fläche im Boden des Reduktionsschachtes eine zusätzliche Austragöffnung für den Eisenschwamm vorgesehen ist, zu schaffen, bei dem der Aufbau eines "toten Mannes" zumindest über der sich in der Mitte zwischen den radialen Austragorganen befindlichen Fläche vermieden wird.

Diese Aufgabe wird erfindungsgemäß gelöst durch ein Verfahren mit den im Anspruch 1 angegebenen Merkmalen. Vorteilhafte Weiterbildungen des erfindungsgemäßen Verfahrens ergeben sich aus den Unteransprüchen.

Dadurch, daß die Austragorgane den Eisenschwamm nur radial nach außen fördern, findet keine hin- und hergehende Bewegung des Eisenschwamms auf dem Boden des Reduktionsschachtes statt und die mittlere Austragöffnung braucht nicht abgeschirmt zu werden, so daß sich keine "toten Männer" mehr in der Mitte und im wesentlichen auch seitlich zwischen den Austragorganen ausbilden können. Da auch das über den seitlichen Flächen befindliche Möllermaterial sich nicht mehr am zentralen "toten Mann" abstützen kann, wird es beim Absinken im Reduktionsschacht zu einem erheblichen Teil zu der zusätzlichen Austragöffnung hin gelenkt.

Vorteilhaft wird der nach unten sinkende Eisenschwamm durch eine zwischen jeweils zwei Austragorganen angeordnete und nach oben über diese hinausragende Leiteinrichtung seitlich zu den Austragorganen und radial zu der zusätzlichen Austragöffnung gelenkt. Hierdurch wird eine verstärkte Lenkung des Möllermaterials zu den Austragorganen und der zusätzlichen Austragöffnung hin erreicht.

Vorzugsweise wird eine Leiteinrichtung mit einer vom Rand der zusätzlichen Austragöffnung schräg nach oben bis zur Innenwand des Reduktionsschachtes verlaufenden oberen Kante verwendet, wobei sich die Leiteinrichtung nach unten und radial nach außen bis zur Breite des seitlichen Zwischenraums zwischen den Austragorganen erweitern kann. Hierdurch ist sichergestellt, daß das gesamte Möllermaterial gleichmäßig nach unten sinkt, bis es ausgetragen wird.

Durch die Teilung des Abzugs in einen Außen- und Zentrumsbereich kann die Absinkgeschwindigkeit im Bereich des Schacht-Außendurchmessers und im Bereich über dem Mittenaustrag unabhängig voneinander gesteuert werden. Somit ist - in Verbindung mit den individuell einstellbaren Austragsgeschwindigkeiten der Austragorgane - eine gezielte Steuerung des Schachtganges über den gesamten Schachtquerschnitt möglich.

Vorteilhaft wird ein Reduktionsschacht mit einem sich unterhalb der zusätzlichen Austragöffnung befindenden Schacht mit gleichbleibendem oder sich nach unten hin verjüngendem oder erweiterndem Durchmesser, dessen unteres Ende verschlossen ist und in welchem oberhalb des Bodens mindestens ein weiteres radial wirkendes Austragorgan für den Eisenschwamm angeordnet ist, verwendet.

Die Erfindung wird im folgenden anhand von in den Figuren dargestellten Ausführungsbeispielen näher erläutert. Es zeigen:
- Fig. 1: den unteren Teil eines Reduktionsschachtes in senkrechter Schnittdarstellung gemäß einem ersten Ausführungsbeispiel,
- Fig. 2: einen horizontalen Schnitt durch den Reduktionsschachtofen in der Ebene II-II in Fig. 1, und
- Fig. 3: den unteren Teil eines Reduktionsschachtes in senkrechter Schnittdarstellung gemäß einem zweiten Ausführungsbeispiel.

Die Figuren zeigen den Teil des Reduktionsschachtes unterhalb der Bustleebene, das heißt der Ebene, in der das Reduktionsgas in den Schacht geblasen wird, um in diesem durch den Möller nach oben zu steigen und die Umwandlung der Eisenoxide in Eisenschwamm zu bewirken.

Der Reduktionsschacht weist einen zylindrischen oder bereichsweise konischen Mantel 1 auf, der am unteren Ende in den Boden 2 übergeht. Unmittelbar oberhalb des Bodens 2 befinden sich mehrere, beispielsweise zehn seitliche Austragöffnungen für den den Eisenschwamm enthaltenden Möller, die in gleichmäßigem Abstand in Umfangsrichtung entlang des Mantels 1 in einer horizontalen Ebene verteilt sind. Durch jede dieser Austragöffnungen ist ein Austragorgan in Form einer Förderschnecke 3 geführt. Die Förderschnecken 3 transportieren den auf den Boden 2 herabgesunkenen Möller radial nach außen, so daß er jeweils in ein Fallrohr 4 gelangt, durch welches er beispielsweise in einen das Reduktionsgas erzeugenden Einschmelzvergaser geführt wird. Dieser Mölleraustrag ermöglicht das Absinken des Möllers im Reduktionsschacht.

Die radialen Förderschnecken 3 erstrecken sich nur über einen Teil des Radius des Reduktionsschachtes, so daß die Schneckenköpfe einen Abstand von der Schachtachse aufweisen und eine Kreisfläche zwischen sich bilden. Der Boden 2 enthält eine dieser Kreisfläche entsprechende mittlere Austragöffnung, die in einen zylindrischen Schacht 5 mit gegenüber dem des Reduktionsschachtes entsprechend verringertem Durchmesser übergeht.

Oberhalb des Bodens 2 befindet sich zwischen jeweils zwei Förderschnecken 3 ein keilförmiges Leitelement 6. Die vordere bzw. obere Kante der Leitelemente erstreckt sich vom Rand der mittleren Austragöffnung nach oben ansteigend bis zur Innenwand des Mantels 1, wobei der Steigungswinkel dieser Kante gegenüber der Vertikalen etwa 25 bis 40° beträgt. Weiterhin erweitern sich die Leitelemente 6 von dieser Kante ausgehend nach unten und radial nach außen, so daß ihre auf dem Boden aufliegende Fläche jeweils der toten Fläche zwischen zwei Förderschnecken 3 entspricht. Der Neigungswinkel der Seitenflächen der Leitelemente 6 liegt etwa im Bereich von 5 bis 15°.

Die Leitelemente 6 lenken den herabsinkenden Möller so zu der mittleren Austragöffnung im Boden 2 sowie zu den Förderschnecken 3, daß praktisch der gesamte Möller ungehindert ausgetragen wird, das heißt das Auftreten "toter Männer" unterbunden wird.

Der die mittlere Austragöffnung passierende Teil des Möllers gelangt bei der Ausführung nach den Fig. 1 und 2 in den unten geschlossenen Schacht 5. Um das Material aus diesem auszutragen, sind unmittelbar über dem Boden des Schachtes 5 zwei einander diametral gegenüberliegende Austragöffnungen vorgesehen, durch welche ebenfalls je eine Förderschnecke 7 hindurchgeführt ist für den Austrag zu einem Fallrohr 8, das auch beispielsweise in den Einschmelzvergaser führt. Da der Durchmesser des Schachtes 5 bedeutend kleiner als der des Reduktionsschachtes ist, ragen die Förderschnecken 7 jeweils über die Mitte des Schachtes 5 hinaus, so daß sämtlicher in den Schacht 5 eintretender Möller ohne Stauung zu den Fallrohren 8 transportiert wird.

Anstelle der Förderschnecken 8 können auch andere Austragorgane am Boden des Schachtes 5 vorgesehen sein, beispielsweise eine Zellenradschleuse oder ein Bunkerräumer.

Bei dem Reduktionsschacht nach Fig. 3 schließt sich an die mittlere Austragöffnung im Boden 2 ein Schacht 9 an, dessen Innendurchmesser nach unten hin stetig abnimmt und am unteren Ende etwa 1 m oder weniger beträgt. Das untere Ende des Schachtes 9 ist offen, so daß der Möller aus diesem austreten kann. Er fällt auf einen Hubbalken 10, der sich in einer Kammer 11 mit einem Auslaufrohr 12 befindet. Der Hubbalken 10 führt in Abhängigkeit von der Menge des aus dem Schacht 9 ausgetretenen Möllers Schwenkbewegungen durch und bewirkt eine diskontinuierliche Abgabe von diesem an das Auslaufrohr 12.

Das Auslaufrohr 12 wird zentral durch einen Kohleinliner 13 in den Kopf eines Einschmelzvergasers 14 geführt. Der Kohleinliner 13 umfaßt ein vertikales Zuführungsrohr von einem Kohlebunker und einen zweistufigen Schneckenförderer. Durch die konzentrische Einbringung von Möllermaterial bzw. Eisenschwamm und Kohle in den Kopf des Einschmelzvergasers 14 wird die Durchmischung von diesem gefördert, so daß das Schmelzen des Eisenschwamms und die Erzeugung des Reduktionsgases im Einschmelzvergaser 14 verbessert werden.

## Patentansprüche

1. Verfahren zur Erzeugung von Eisenschwamm aus stückigen Eisenoxiden in einem Reduktionsschacht unter Verwendung eines heißen staubhaltigen Reduktionsgases, das in einem Gaserzeuger (14) durch partielle Oxidation von festen Kohlenstoffträgern erzeugt und über seitliche Reduktionsgaseinlässe am unteren Ende der Reduktionszone in den Reduktionsschacht eingeleitet wird, bei dem die stückigen Eisenoxide im oberen Bereich des Reduktionsschachtes eingegeben und als Eisenschwamm an dessen unterem Ende durch Austragorgane (3) radial ausgetragen werden, und bei dem im mittleren Bereich des Reduktionsschachtes unterhalb der zwischen den inneren Enden der Austragorgane (3) gebildeten Fläche im Boden des Reduktionsschachtes eine zusätzliche Austragöffnung für den Eisenschwamm vorgesehen wird, **dadurch gekennzeichnet, daß** die Austragorgane (3) den Eisenschwamm nur radial nach außen fördern.

2. Verfahren nach Anspruch 1, **dadurch gekennzeichnet, daß** der nach unten sinkende Eisenschwamm durch eine zwischen jeweils zwei Austragorganen (3) angeordnete und nach oben über diese hinausragende Leiteinrichtung (6) seitlich zu den Austragorganen (3) und radial zu der zusätzlichen Austragöffnung gelenkt wird.

3. Verfahren nach Anspruch 1 oder 2, **dadurch gekennzeichnet, daß** als Austragorgane Förderschnecken (3) verwendet werden.

4. Verfahren nach einem der Ansprüche 1 bis 3, **dadurch gekennzeichnet, daß** eine Leiteinrichtung (6) mit einer vom Rand der zusätzlichen Austragöffnung schräg nach oben bis zur Innenwand des Reduktionsschachtes verlaufenden oberen Kante verwendet wird.

5. Verfahren nach Anspruch 4, **dadurch gekennzeichnet, daß** eine Leiteinrichtung (6) mit einem Neigungswinkel der oberen Kante von etwa 25 bis 40° gegenüber der Senkrechten verwendet wird.

6. Verfahren nach einem der Ansprüche 1 bis 5, **dadurch gekennzeichnet, daß** eine sich nach unten und radial nach außen bis zur Breite des seitlichen Zwischenraums zwischen den Austragorganen (3) erweiternde Leiteinrichtung (6) verwendet wird.

7. Verfahren nach Anspruch 6, **dadurch gekennzeichnet, daß** eine Leiteinrichtung (6) mit einem Neigungswinkel ihrer Seitenflächen von etwa 5 bis 30° gegenüber der Senkrechten verwendet wird.

8. Verfahren nach einem der Ansprüche 1 bis 7, **dadurch gekennzeichnet, daß** ein Reduktionsschacht mit einem sich unterhalb der zusätzlichen Austragöffnung befindenden Schacht (5) mit sich nach unten hin verjüngendem, gleichbleibendem oder sich erweiterndem Durchmesser, dessen unteres Ende verschlossen ist und in welchem oberhalb des Bodens mindestens ein weiteres radial wirkendes Austragorgan (7) für den Eisenschwamm angeordnet ist, verwendet wird.

9. Verfahren nach Anspruch 8, **dadurch gekennzeichnet, daß** als weiteres Austragorgan eine Förderschnecke (7) verwendet wird.

10. Verfahren nach Anspruch 8, **dadurch gekennzeichnet, daß** als weiteres Austragorgan eine Zellenradschleuse verwendet wird.

11. Verfahren nach Anspruch 8, **dadurch gekennzeichnet, daß** als weiteres Austragorgan ein Bunkerräumer verwendet wird.

12. Verfahren nach einem der Ansprüche 1 bis 7, **dadurch gekennzeichnet, daß** ein Reduktionsschacht mit einem sich unterhalb der zusätzlichen Austragöffnung befindenden senkrechten Schacht (9) mit nach unten abnehmendem Durchmesser, welcher am unteren Ende eine Austragöffnung für den Eisenschwamm aufweist und in eine Kammer (11) mit einem Auslaufrohr (12) mündet, in der unterhalb der Austragöffnung am unteren Ende des Schachtes (9) ein Hubbalken (10) vorgesehen ist, verwendet wird.

13. Verfahren nach Anspruch 12, **dadurch gekennzeichnet, daß** ein durch das Zuführungsrohr (13) für die Einbringung der festen Kohlenstoffträger in den Gaserzeuger (14) geführtes Auslaufrohr (12) verwendet wird.

## Claims

1. Process for producing sponge iron from iron oxide lumps in a reduction shaft, using a hot dust laden reduction gas which is produced in a gas generator (14) by partial oxidation of solid carbon carriers and introduced via lateral reduction gas inlets at the lower end of the reduction zone into the reduction shaft, and where the iron oxide lumps are fed into the upper area of the reduction shaft and radially delivered at its lower end by delivery organs (3) as sponge iron, and in which an additional delivery opening for sponge iron is provided in the central area of the reduction shaft below the surface formed between the inner ends of the delivery organs (3) in the base of the reduction shaft, **characterised in that** the delivery organs (3) convey sponge iron only radially outward.

2. Process according to Claim 1, **characterised in that** the downward sinking sponge iron is diverted laterally to the delivery organs (3) and radially to the additional delivery opening by a guiding device (6) arranged between two respective delivery organs (3) and upwardly protruding over the latter.

3. Process according to Claim 1 or 2, **characterised in that** screw conveyers (3) are used as delivery organs.

4. Process according to one of Claims 1 to 3, **characterised in that** a guiding device (6) is used the upper edge of which extends from the edge of the additional delivery opening at a slant upward to the inside wall of the reduction shaft.

5. Process according to Claim 4, **characterised in that** a guiding device (6) with an inclination angle of the upper edge of between approximately 25 and 40° relative to the vertical is used.

6. Process according to one of Claims 1 to 5, **characterised in that** a guiding device (6) is used which extends downward and radially outward up to the width of the lateral intermediate space between the delivery organs (3).

7. Process according to Claim 6, **characterised in that** a guiding device (6) is used which as an inclination angle of its lateral surfaces of between approximately 5 and 30° relative to the vertical.

8. Process according to one of Claims 1 to 7, **characterised in that** a reduction shaft is used which has a shaft (5) located below the additional delivery opening with downwardly narrowing, unchanging or increasing diameter, the lower end of which is sealed and wherein above the base is arranged at least one further radially operational delivery organ (7) for sponge iron.

9. Process according to Claim 8, **characterised in that** a screw conveyer (7) is used as an additional delivery organ.

10. Process according to Claim 8, **characterised in that** a rotary-vane feeder is used as additional delivery organ.

11. Process according to Claim 8, **characterised in that** a bunker clearing device is used as additional delivery organ.

12. Process according to one of Claims 1 to 7, **characterised in that** a reduction shaft is used which has a vertical shaft (9) located below the additional delivery opening and with downwardly decreasing diameter, which has at the lower end a delivery opening for sponge iron and terminates in a chamber (11) with delivery pipe (12) in which a lifting beam (10) is provided below the delivery opening at the lower end of the shaft (9).

13. Process according to Claim 12, **characterised in that** a delivery pipe (12) is used which is ducted through the delivery pipe (13) for delivery of solid carbon carriers into the gas generator (14).

## Revendications

1. Procédé de production de fer spongieux à partir d'oxydes de fer en morceaux dans une cuvette de réduction, en utilisant un gaz de réduction chaud contenant des poussières, qui est produit dans un générateur de gaz (14) par oxydation partielle de produits solides portant du carbone et qui est introduit dans la cuvette de réduction à l'extrémité inférieure de la zone de réduction par des entrées latérales de gaz de réduction, selon lequel les oxydes de fer en morceaux sont introduits dans la zone supérieure de la cuvette de réduction et sont extraits radialement à l'extrémité inférieure de celle-ci, sous forme de fer spongieux, au moyen d'organes d'extraction (3), et selon lequel une ouverture d'extraction supplémentaire est prévue pour le fer spongieux dans le fond de la cuvette de réduction, dans la zone centrale de la cuvette de réduction et au-dessous de la surface formée entre les extrémités intérieures des organes d'extraction (3), **caractérisé en ce que** les organes d'extraction (3) font avancer le fer spongieux uniquement radialement vers l'extérieur.

2. Procédé suivant la revendication 1, **caractérisé en ce que** le fer spongieux plongeant vers le bas est dévié latéralement vers les organes d'extraction (3) et radialement vers l'ouverture d'extraction supplémentaire au moyen d'un dispositif de guidage (6) disposé chaque fois entre deux organes d'extraction (3) et faisant saillie vers le haut au-dessus de ceux-ci.

3. Procédé suivant la revendication 1 ou 2, **caractérisé en ce que** des vis sans fin d'avance (3) sont utilisées en tant qu'organes d'extraction.

4. Procédé suivant l'une des revendications 1 à 3, **caractérisé en ce qu'**on utilise un dispositif de guidage (6) comportant une arête supérieure s'étendant d'une manière inclinée vers le haut, du bord de l'ouverture d'extraction supplémentaire jusqu'à la paroi intérieure de la cuvette de réduction.

5. Procédé suivant la revendication 4, **caractérisé en ce qu'**on utilise un dispositif de guidage (6) présentant un angle d'inclinaison de l'arête supérieure d'environ 25 à 40° vis-à-vis de la verticale.

6. Procédé suivant l'une des revendications 1 à 5, **caractérisé en ce qu'**on utilise un dispositif de guidage (6) qui va en s'élargissant vers le bas et radialement vers l'extérieur jusqu'à la largeur de l'espace intermédiaire latéral situé entre les organes d'extraction (3).

7. Procédé suivant la revendication 6, **caractérisé en ce qu'**on utilise un dispositif de guidage (6) présentant un angle d'inclinaison de ses surfaces latérales d'environ 5 à 30° vis-à-vis de la verticale.

8. Procédé suivant l'une des revendications 1 à 7, **caractérisé en ce qu'**on utilise une cuvette de réduction comportant une cuvette (5), se trouvant au-dessous de l'ouverture d'extraction supplémentaire et présentant un diamètre qui va en rétrécissant vers le bas, reste constant ou va en s'élargissant, dont l'extrémité inférieure est fermée et dans laquelle est disposé, au-dessus du fond, au moins un autre organe d'extraction (7), exerçant son action radialement, pour le fer spongieux.

9. Procédé suivant la revendication 8, **caractérisé en ce qu'**une vis sans fin d'avance (7) est utilisée en tant qu'autre organe d'extraction.

10. Procédé suivant la revendication 8, **caractérisé en ce qu'**un sas à roue à palettes est utilisé en tant qu'autre organe d'extraction.

11. Procédé suivant la revendication 8, **caractérisé en ce qu'**une roue extractrice en trémie est utilisée en tant qu'autre organe d'extraction.

12. Procédé suivant l'une des revendications 1 à 7, **caractérisé en ce qu'**on utilise une cuvette de réduction comportant une cuvette (9) verticale, se trouvant au-dessous de l'ouverture d'extraction supplémentaire et présentant un diamètre diminuant vers le bas, qui comporte à l'extrémité inférieure une ouverture d'extraction pour le fer spongieux et débouchent dans une chambre (11) qui comporte un tube de sortie (12) et dans laquelle un barreau à mouvement dans un sens et dans l'autre (10) est prévu au-dessous de l'ouverture d'extraction située à l'extrémité inférieure de la cuvette (9).

13. Procédé suivant la revendication 12, **caractérisé en ce qu'**on utilise un tube de sortie (12) passant à travers le tube d'acheminement (13) servant à l'introduction des produits solides porteurs de carbone dans le générateur de gaz (14).
